# EUROPÄISCHE PATENTSCHRIFT

(11) **EP 0 604 724 B1**
(45) Veröffentlichungstag und Bekanntmachung des Hinweises auf die Patenterteilung: **18.12.1996**
(21) Anmeldenummer: 93117052.6
(22) Anmeldetag: 21.10.1993
(51) Int. Cl.: E05B 65/00

(54) **Sicherheitsvorrichtung für eine Sicherheitstür**
Security device for safety door
Dispositif de sécurité pour porte de sécurité

(30) Priorität: 28.12.1992 DE 4244295
(43) Veröffentlichungstag der Anmeldung: 06.07.1994
(73) Patentinhaber: BURG-WÄCHTER KG. ALFRED LÜLING, D-58540 Meinerzhagen (DE)
(72) Erfinder: Lüling, Harald, Dipl.-Ing., D-58300 Wetter (DE)
(74) Vertreter: Dörner, Lothar, Dipl.-Ing.

(56) Entgegenhaltungen:
- EP-A- 0 373 977
- AT-B- 388 772
- DE-A- 2 740 193
- FR-A- 2 238 368

## Beschreibung

Die Erfindung betrifft eine Sicherheitstür mit einer Sicherheitsvorrichtung, bei der in der Sicherheitstür ein Seil, das bei einem Angriff auf die Sicherheitstür in seiner Lage veränderbar ist, und eine Notverriegelung angeordnet sind, die von dem lageverändertem Seil ausgelöst wird, wobei das Seil einerseits mit wenigstens einem Notverriegelungselement verbunden ist, das von dem unzerstörten Seil entgegen der Wirkung von Halteelementen in seiner Ruhelage gehalten ist, umgelenkt durch einen Riegelwerksraum in der Sicherheitstür geführt ist, und andererseits an der Sicherheitstür befestigt ist.

Es ist bekannt, als Bestandteil von Sicherheitstüren mit Sicherheitsvorrichtungen, die z.B. bei Tresoren oder Stahlschränken verwendet werden, Seile, Drähte, oder Bänder - nachfolgend zusammengefaßt als "Seile" bezeichnet - zu verwenden. Die Seile werden in einem Riegelwerksraum der Sicherheitstür hinter einer äußeren Türpanzerung an gefährdeten Bereichen entlang geführt. Aus EP 0 373 977 A1 ist eine Vorrichtung bekannt, bei der das Seil einerseits im Riegelwerksraum und andererseits an einer Feder befestigt ist, die wiederum an einer beweglichen Verriegelungsplatte befestigt ist. Wird nun das durch die Feder unter Spannung stehende Seil bei einem Einbruchsversuch durchtrennt, fährt die Verriegelungsplatte aus ihrer Normalstellung in die Verriegelungsposition. Die bekannte Vorrichtung löst nicht aus, wenn bei einem Aufsperrversuch die Riegelbolzen im Bereich zwischen Türrahmen und Gehäuse gewaltsam durchtrennt werden. Außerdem ist sie aufgrund der beweglichen Verriegelungsplatte konstruktiv sehr aufwendig. Darüber hinaus ist zusätzlich eine Nut im Gehäuse der Vorrichtung vorzusehen, in der sich die Verriegelungsplatte bewegen kann.

Hier will die Erfindung Abhilfe schaffen. Der Erfindung liegt die Aufgabe zugrunde, eine Sicherheitsvorrichtung der eingangs genannten Art so auszugestalten, daß der Sicherheitsstufe der Sicherheitstür angemessen dicke Türplatten und Riegelbolzen verwendet werden können und nicht überdimensionierte Türplatten und Riegelbolzen verwendet werden müssen. Gemäß der Erfindung wird diese Aufgabe dadurch gelöst, daß das Seil aus dem Riegelwerksraum heraus und außerhalb des Riegelwerksraums in dem Bereich zwischen Türrahmen und einem mit der Sicherheitstür versehenen Gehäuse an Riegelbolzen vorbei geführt und gespannt ist.

Bei der Erfindung wird die Sicherheitsvorrichtung ausgelöst, sobald das Seil zerstört ist. Dabei überdeckt das Seil die sicherheitsrelevanten Teile der Sicherheitstür. Innerhalb des Riegelraums passiert es den Bereich des Schlosses. Wenn also im Bereich des Schlosses ein Angriff gegen die Sicherheitstür geführt wird, tritt dieselbe Wirkung ein wie bei bekannten Sicherheitsvorrichtungen: Die Notverriegelungselemente rasten ein. Zusätzlich werden bei der Erfindung aber auch weitere für die Sicherheit relevante Teile innerhalb des Riegelwerksraums überstrichen. Insbesondere aber wird bei der Erfindung durch das Seil der Bereich zwischen dem Türrahmen und dem Gehäuse, in das die Sicherheitstür eingebaut ist, erfaßt, das ist der Bereich, in dem die Riegelbolzen angeordnet sind. Ein Angriff auf die Riegelbolzen führt also ebenfalls zur Zerstörung des Seils und damit zur Auslösung der Notverriegelungselemente.

Ausgestaltungen und Weiterbildungen der Erfindung sind in den Unteransprüchen beschrieben. Ein Ausführungsbeispiel der Erfindung ist in der Zeichnung dargestellt und wird nachfolgend im einzelnen beschrieben. Es zeigen in verkleinerter, schematischer Darstellung
- Figur 1: die Innenansicht einer Sicherheitstür bei abgenommenem Innenblatt;
- Figur 2: die Ansicht der Sicherheitstür in Richtung des Pfeils II in Figur 1;
- Figur 3: die Ansicht der Sicherheitstür in Richtung des Pfeils III in Figur 1.

Der Türkörper 1 einer als Ausführungsbeispiel gewählten Sicherheitstür ist gebildet von einem Außenblatt 11, einem im Abstand von dem Außenblatt 11 parallel angeordneten Innenblatt 12 sowie von das Außenblatt 11 und das Innenblatt 12 verbindenden Seitenwänden 13. Der von den genannten Teilen eingeschlossene Raum ist als Riegelwerksraum 14 definiert. An der inneren Stirnseite des Türkörpers 1 ist ein Türband 15 für die Befestigung an einem nicht dargestellten Gehäuse vorgesehen. An der entgegengesetzten Stirnseite und an der Seite stehen über die Seitenwände 13 Riegelbolzen 6 vor. Die Riegelbolzen 6 sind verbunden mit einem Riegelwerk 7, das aus einem inneren Querriegel 71, einem äußeren Querriegel 72 sowie einem Längsriegel 73 gebildet ist. Mit Hilfe des Riegelwerks 7 werden die Riegelbolzen 6 ein- und ausgeschlossen, wie es z.B. in DE 34 06 913 C2 beschrieben ist. Zum Öffnen und Schließen der Sicherheitstür ist ein Schloß 8 zu betätigen, das im Ausführungsbeispiel als Doppelbartschloß ausgebildet ist. Dessen Funktion ist z.B. in DE 36 44 999 C2 beschrieben. Andere Schlösser, auch Schloßkombinationen, können verwendet werden.

Bestandteil der Sicherheitstür ist eine Sicherheitsvorrichtung, die aus einem Seil 2 und einer im Ausführungsbeispiel aus zwei Notverriegelungselementen 30,31 bestehenden Notverriegelung gebildet ist. Bei einem Angriff auf die Sicherheitstür wird das Seil 2 zerstört und die Notverriegelung 3 dadurch ausgelöst, daß die Notverriegelungselemente 30,31 nach außen über den Rahmen der Tür gedrückt werden.

Das Seil 2 ist ein Endlosseil. Es ist einerseits mit dem einen Notverriegelungselement 30 verbunden. Das Seil 2 ist dann antiparallel zu der Kraft, die ein Halteelement in dem Notverriegelungselement 30 ausübt, sodann senkrecht zu dem Außenblatt 11 bis zum Punkt 21, von da parallel zu dem Außenblatt 11 geführt. Im Bereich des Außenblatts 11 ist in der Seitenwand 13 eine Öffnung 23 vorgesehen, durch die das Seil 2 aus dem Riegelwerksraum 14 in den Bereich außerhalb der Seitenwand 13 austritt. Es passiert dann den mit dem inneren Querriegel 71 verbundenen Riegelbolzen 6, um zwischen diesem Riegelbolzen 6 und dem Türband 16 durch eine weitere Öffnung 23 in der Seitenwand 13 wieder in den Riegelwerksraum 14 einzutreten. Von dort ist das Seil 2 schräg zur Seitenwand 13 in Richtung des äußeren Querriegels 72 geführt, wo es in geringem Abstand von der Mittelachse der Sicherheitstür im Punkt 24 umgelenkt ist. Der Punkt 24 befindet sich in dem Bereich, in dem einer der Riegelbolzen 6 mit dem äußeren Querriegel 72 verbunden ist. Von dem äußeren Punkt 24 ist das Seil 2 dann parallel zur Längsachse der Sicherheitstür geführt bis zu einem inneren Punkt 22, der sich im Bereich des Schlosses 8 befindet. In dem inneren Punkt 22 ist das Seil 8 wiederum umgelenkt zu einer Öffnung 25 in der der Seitenwand 13 mit den Öffnungen 23 gegenüberliegenden Seitenwand. Hier durchsetzt das Seil 2 die Seitenwand 13, um außerhalb und parallel zu ihr analog der gegenüberliegenden Seite an dem Riegelbolzen 6 vorbei in den Bereich des Notverriegelungselements 31 geführt zu werden. Im Bereich des Notverriegelungselements 30 durchsetzt das Seil 2 wiederum eine Öffnung 25 bis zu einem Punkt 26, in dem es aus der bisherigen Ebene nach innen in die Ebene der Notverriegelungselemente 30,31 geführt ist. Mit dem Notverriegelungselement 31 ist das Seil 2 auf die gleiche Weise verbunden wie mit dem ersten Notverriegelungselement 30. Das Seil 2 ist schließlich in der Ebene der Notverriegelungselemente 30,31 zum Notverriegelungselement 30 weitergeführt.

Jedes Notverriegelungselement 30,31 weist einen Bolzen 32 auf, der unter der Wirkung eines Halteelements, im Ausführungsbeispiel einer Feder 33 steht und entgegen der Wirkung der Feder 33 von dem Seil 2 in seiner Ruhelage gehalten ist. Seitlich tritt aus dem Notverriegelungselement 30,31 ein mit dem Bolzen 32 verbundener Stift 36 aus, um den das Seil 2 antiparallel zu der Feder 33 geschlungen ist. An dem Bolzen 32 greift ein federbelastetes Halteelement 35 an, dessen Reibkraft überwunden werden muß, bevor die Notverriegelungseinrichtung 30 auslöst, und das beim Auslösen des Halteelements 30,31 hinter den zugehörigen Bolzen 32 greift und dessen Zurück-drücken bei entspanntem Seil 2 und Halteelement verhindert. Das gesamte Notverriegelungselement 30,31 ist von einem Gehäuse 37 umgeben, das ebenso wie der Bolzen 32 aus Edelstahl besteht, um auch in diesem Bereich einen Angriff auf die Sicherheitstür abzuwehren.

Das Seil 2 kann theoretisch beliebig innerhalb des Riegelwerksraums 14 geführt werden. Es ist insbesondere so geführt, daß es die kritischen Bereiche der Sicherheitstür überstreicht, innerhalb des Riegelwerksraums 14 also insbesondere den Bereich des Schlosses 8, sowie die Bereiche, in denen die Riegelbolzen 6 an den Riegeln 71,72,73 angreifen. Vor allem ist das Seil 2 außerhalb des Riegelwerksraums 14, nämlich in dem Bereich zwischen dem Rahmen der Sicherheitstür und dem Gehäuse, in das die Sicherheitstür eingesetzt ist, an zwei Riegelbolzen 6 vorbei geführt. Es ist möglich, das Seil 2 auch an den aus der Stirnseite austretenden Riegelbolzen 6 vorbei zu führen. Es ist außerdem möglich nur eines der Notverriegelungselemente 30 oder 31 zu verwenden, mit dem einen Ende des Seils 2 zu verbinden und dessen anderes Ende in dem Türkörper 3 selbst zu befestigen.

In dem Augenblick, in dem das Seil 2 zerstört wird, entfällt die Kraft, die die Bolzen 32 entgegen der Wirkung der Feder 33 in ihrer Ruhelage halten. Unter der Wirkung der Feder 33 mit Überwindung des Halteelements 35 werden die Bolzen 32 nach außen in/hinter das Gehäuse gedrückt und verriegeln die Tür, auch wenn alle Riegelbolzen 6 durchtrennt sein sollten. Die Halteelemente 35, die hinter die Bolzen 32 greifen, verhindern deren Zurückdrücken in die Ausgangslage. Da die Verriegelung 3 bezogen auf die Riegelbolzen 6 in wesentlich größerem Abstand von dem Außenblatt 11 angeordnet ist, ist sie sehr viel schwerer mit Hilfe von Angriffs-Werkzeugen zu erreichen. Überdies besteht sie aus Edelstahl. Auch ist die psychologische Wirkung auf einen Angreifer der Sicherheitstür zu beachten: Er hat alle Riegelbolzen 6 durchtrennt und kann trotzdem die Sicherheitstür nicht öffnen, weil die Notverriegelungsbolzen 32 jetzt eingreifen.

## Patentansprüche

1. Sicherheitstür mit einer Sicherheitsvorrichtung, bei der in der Sicherheitstür ein Seil (2), das bei einem Angriff auf die Sicherheitstür in seiner Lage veränderbar ist, und eine Notverriegelung (3) angeordnet sind, die von dem lageveränderten Seil (2) ausgelöst wird, wobei das Seil (2) einerseits mit wenigstens einem Notverriegelungselement (30) verbunden ist, das von dem unzerstörten Seil (2) entgegen der Wirkung von Halteelementen in seiner Ruhelage gehalten ist, umgelenkt durch einen Riegelwerksraum (14) in der Sicherheitstür geführt ist, und andererseits in der Sicherheitstür befestigt ist, dadurch gekennzeichnet, daß das Seil (2) aus dem Riegelwerksraum (14) heraus und außerhalb des Riegelwerksraums (14) in dem Bereich zwischen Türrahmen und einem mit der Sicherheitstür versehenen Gehäuse an Riegelbolzen (6) vorbei geführt und gespannt ist.

2. Sicherheitstür nach Anspruch 1, dadurch gekennzeichnet, daß das Seil (2) mit einem antiparallel zu dem ersten Notverriegelungselement (30) angeordneten zweiten Notverriegelungselement (31) verbunden ist.

3. Sicherheitstür nach Anspruch 1 oder 2, dadurch gekennzeichnet, daß die Notverriegelungsbolzen (32) außerhalb der Ebene der Riegelbolzen (6) im Anschluß an ein Innenblatt (12) der Sicherheitstür angeordnet sind.

4. Sicherheitstür nach einem der Ansprüche 1 bis 3, dadurch gekennzeichnet, daß das Seil (2) innerhalb des Riegelwerkraums (14) an einem Schloß (8) der Sicherheitstür und an Stellen vorbeigeführt ist, an denen die Riegelbolzen (6) mit einem von dem Schloß (8) betätigten Riegelwerk (7) verbunden sind.

5. Sicherheitstür nach einem der Ansprüche 1 bis 4, dadurch gekennzeichnet, daß jedes Notverriegelungselement (30,31) in einem Gehäuse (37) aus Edelstahl untergebracht und mit einem Bolzen (32) aus Edelstahl versehen ist.

## Claims

1. Safety door with security device in which a cable (2), taken through the security door, can alter its position upon the security door being subjected to attack and in which an emergency lock (3) is arranged which is triggered by the cable (2) altering its position, whereby the cable (2) is connected at the one end with at least one emergency locking element (30) that is held in a position of rest against the force of retaining elements as long as the cable (2) is undamaged, said cable (2) being taken around a lock mechanism space (14) in the security door, and at the other end is attached to the security door, characterised by the fact that the cable (2) is taken out of the lock mechanism space (14) and, outside the lock mechanism space (14), in the space between door frame and a housing to which the security door is attached, past the locking bolts (6), and is tightened.

2. Security door as in Claim 1 in which the cable (2) is connected to a second emergency locking element (31) arranged antiparallel to the first emergency locking element (30).

3. Security door as in Claim 1 or 2 in which the emergency locking bolt (32) is arranged outside the plane of the locking bolt (6), adjacent to an inner plate (12) in the security door.

4. Security door as in one of the Claims 1 to 3 in which the cable (2) is taken inside the lock mechanism space (14) past a lock (8) in the security door and past points at which the locking bolt (6) is connected to a locking mechanism (7) actuated by the lock (8).

5. Security door as in one of the Claims 1 to 4 in which each emergency locking element (30,31) is accommodated in a stainless steel housing (37) and provided with a stainless steel bolt (32)

## Revendications

1. Porte de sécurité comportant un dispositif de sécurité, dans lequel sont disposés, dans la porte de sécurité, un câble (2) qui, en cas d'attaque sur la porte de sécurité, peut changer de position, et un verrouillage d'urgence (3) qui est déclenché par le câble (2) pouvant changer de position, le câble (2) étant, d'une part, relié à au moins un élément de verrouillage d'urgence (30) qui est maintenu dans sa position de repos par le câble (2) non détruit, à l'encontre de l'action d'éléments de maintien, le câble (2) étant amené dans la porte de sécurité tout en étant dévié à travers un espace réservé à un mécanisme de verrouillage (14), et le câble étant d'autre part fixé sur la porte de sécurité, caractérisé en ce que le câble (2) est amené hors de l'espace réservé au mécanisme de verrouillage (14) et passe devant des boulons de verrouillage (6) à l'extérieur de l'espace réservé au mécanisme de verrouillage (14) dans la zone entre le dormant et un boîtier muni de la porte de sécurité.

2. Porte de sécurité selon la revendication 1, caractérisée en ce que le câble (2) est assemblé avec un second élément de verrouillage d'urgence (31) disposé de manière antiparallèle au premier élément de verrouillage d'urgence (30).

3. Porte de sécurité selon l'une des revendications 1 et 2, caractérisée en ce que les boulons de verrouillage d'urgence (32) sont disposés à l'extérieur du plan des boulons de verrouillage (6) à la suite d'une paroi intérieure (12) de la porte de sécurité.

4. Porte de sécurité selon l'une quelconque des revendications 1 à 3, caractérisée en ce que le câble (2) passe à l'intérieur de l'espace réservé au mécanisme de verrouillage (14) devant une serrure (8) de la porte de sécurité et devant les points sur lesquels les boulons de verrouillage (6) sont assemblés avec un mécanisme de verrouillage (7) actionné par la serrure (8).

5. Porte de sécurité selon l'une quelconque des revendications 1 à 4, caractérisée en ce que chaque élément de verrouillage d'urgence (30, 31) est placé dans un boîtier (37) en acier spécial et muni d'un boulon (32) en acier spécial.
